# EUROPÄISCHE PATENTSCHRIFT

(11) **EP 1 878 632 B1**
(45) Veröffentlichungstag und Bekanntmachung des Hinweises auf die Patenterteilung: **23.12.2009**
(21) Anmeldenummer: 06014596.8
(22) Anmeldetag: 13.07.2006
(51) Int. Cl.: B61D 17/22

(54) **Übergang zwischen zwei gelenkig miteinander verbundenen Fahrzeugen**
Communication passage between two articulated vehicles
Passage d'intercirculation entre deux véhicules reliés de manière articulée

(43) Veröffentlichungstag der Anmeldung: 16.01.2008
(73) Patentinhaber: Hübner GmbH, 34123 Kassel (DE)
(72) Erfinder: Goebels, Andre, 34134 Kassel (DE)
(74) Vertreter: Walther, Robert

(56) Entgegenhaltungen:
- WO-A-95/06580
- FR-A1- 2 573 714
- GB-A- 810 734

## Beschreibung

Die vorliegende Erfindung betrifft einen Übergang zwischen zwei gelenkig miteinander verbundenen Fahrzeugen, umfassend einen Balg sowie eine Übergangsbrücke mit mindestens einem sich parallel zur Balglängsachse erstreckenden Arm, wobei der Arm mit seinem Ende in vertikaler Richtung elastisch schwenkbar an dem Wagenkasten des einen Fahrzeugs befestigbar ist.

Übergänge der eingangs genannten Art sind hinreichend bekannt. Derartige Übergänge werden beispielsweise eingesetzt im Schienenfahrzeugbau und hier insbesondere im Bereich der Verbindung zweier U-Bahnwagons und Reisezugwagen bzw. auch bei Straßenbahnfahrzeugen.

Darüber hinaus ist aus der EP 0 418 594 B1 eine Verriegelung zweier Balgteile durch Kuppelrahmen bekannt.

Aus der WO 95/06580 A ist ein Übergang zwischen zwei Fahrzeugen bekannt, bei der zwei Balgelemente vorgesehen sind, die durch Kuppelrahmen miteinander kuppelbar sind. Zur Halterung des Balges bzw. der Balgelemente sind Scherenpaare vorgesehen, wobei eine jede Schere eines Scherenpaares einerseits mit dem Fahrzeug und andererseits mit der benachbarten Schere derart verbunden ist, dass sich eine steife Stütze für den Balg ergibt. Durch die Scheren erfolgt darüber hinaus die Zentrierung der Balgelemente bzw. der Kuppelrahmen.

Aus der GB 810 734 A ist ein Übergang mit zwei Balghälften bekannt, wobei die beiden Balghälften an ihren einander zugewandten Seiten eine Frontplatte aufweisen, wobei elastische Arme vorgesehen sind, durch die die Frontplatte aneinander gepresst werden. Die Arme sind vertikal nicht beweglich.

Die EP 0 854 813 B1 wiederum zeigt einen Balg, der im entkuppelten Zustand durch ein schrägverlaufendes Spannglied, z. B. ein Seil oder eine Stange, in etwa in Waage gehalten wird.

Zum Kuppeln von Fahrzeugen ist bislang Stand der Technik, dass beim eigentlichen Kupplungsvorgang und hier insbesondere beim Verbinden der Fahrzeugteile durch den Balg immer eine Person mit vorgesehen ist, die den Balg gegebenenfalls so weit anhebt, dass der Balg von den entsprechenden Kuppelgliedem am anderen Fahrzeug erfasst und fixiert werden kann.

Nun ist aus der bereits zitierten EP 0 854 813 B1 bekannt, den Balg in im Wesentlichen horizontaler Position durch ein Spannglied zu halten. Ein solches Spannglied stellt sich - wie bereits ausgeführt - als schrägverlaufendes Seil oder auch als eine schrägverlaufende Stange dar.

Von den Betreibern öffentlicher Nahverkehrsmittel wird in jüngster Zeit allerdings der Wunsch geäußert, den Kupplungsvorgang im Wesentlichen automatisch ablaufen zu lassen. In diesem Zusammenhang muss demzufolge sichergestellt sein, dass der Balg beim Zusammenfahren der beiden Fahrzeuge eine Stellung derart einnimmt, dass eine automatische Kupplung auch des Balges möglich ist. Gleichzeitig ist sicherzustellen, dass der Balg beim Kupplungsvorgang nicht zurückweicht, sondern eine gewisse Steifigkeit aufbringt, was Voraussetzung dafür ist, dass der Kupplungsvorgang automatisiert ablaufen kann. Entsprechende Mittel, um den Balg in Fahrzeugslängsrichtung gesehen steif zu gestalten, sind aus dem Stand der Technik und hier insbesondere aus der EP 0 854 813 B1 nicht bekannt. Insofern ist eine solche Konstruktion nur sehr eingeschränkt zum automatischen Kuppeln einsetzbar.

Der Erfindung liegt daher die Aufgabe zu Grunde, einen Übergang der eingangs genannten Art bereitzustellen, der eine automatische Kupplung mit einem anderen Fahrzeug gegebenenfalls auch mit einem anderen Balg oder Balgteil ermöglicht.

Die Aufgabe wird erfindungsgemäß dadurch gelöst, dass das andere Ende des Armes den Balg in etwa in einer horizontalen Ausrichtung hält, dass der Arm zwei Armglieder umfasst, die endseitig jeweils ein Gelenk mit im Einbauzustand vertikaler Gelenkachse aufweisen; wobei zumindest zwei der vertikal ausgerichteten Gelenkachsen des Armes als Metall-Elastomer (Gummi-Metall-Lager) ausgebildet sind. Hieraus wird deutlich, dass der Arm zwei Aufgaben erfüllt:
Zum einen wird durch den Arm sichergestellt, dass der Balg in im Wesentlichen horizontaler Position im entkuppelten Zustand verbleibt, wobei durch den Arm, der eine gewisse Steifigkeit in sich aufweist, sichergestellt ist, dass der Balg beim Kupplungsvorgang nicht zurückweicht.

Vorteilhaft ist hierbei der eine Arm in der Mittellängsachse des Fahrzeugs am Wagenkasten angeordnet, In der Mittelängsachse des Fahrzeugs wird der Arm beim Betrieb des Fahrzeugs im Wesentlichen nicht gestaucht oder gelängt.

Weitere vorteilhafte Merkmale der Erfindung ergeben sich aus den Unteransprüchen.

Wie bereits ausgeführt, ist der Arm in vertikaler Richtung elastisch schwenkbar an dem Wagenkasten des einen Fahrzeugs angeordnet. Durch die Verschwenkbarkeit des Armes in vertikaler Richtung ist die Überbrückung gewisser Toleranzen sowohl in vertikaler als auch in horizontaler Richtung möglich. Eine Verschwenkbarkeit in vertikaler Richtung ermöglicht auch die Tolerierung von Bewegungsabläufen, wie sie bei Wank-, Nick- und Knickbewegungen der Fahrzeuge relativ zueinander auftreten. Zur elastisch schwenkbaren Aufnahme des Armes ist im Einzelnen ein am Wagenkasten angeordneter Lagerbock vorgesehen, wobei der Lagerbock eine umlaufende Schale aus elastischem Material aufweist, wobei die Schale ein Auge zur Aufnahme einer horizontal verlaufenden Achse aufweist, wobei die Achse in dem Auge der Schale unverdrehbar befestigt ist. Ein solches Lager in Form eines Lagerbockes ist auch unter dem Begriff "Gummi-Metall-Lager" bekannt. Bei derartigen Gummi-Metall-Lagern ist eine Achse vorgesehen, die mit der Schale, beispielsweise einem Elastomer, durch Vulkanisation verbunden ist. Zusätzlich kann die Achse als Vieleck ausgebildet sein, um eine sichere Verbindung zwischen der Achse einerseits und der Schale aus einem Elastomermaterial andererseits bereitzustellen. Das heißt, die elastische Verschwenkbarkeit wird im Wesentlichen dadurch bereitgestellt, dass die Schale in sich, da sie aus einem Elastomer besteht, nachgiebig ist.

Im Einzelnen weist hierbei der Lagerbock eine die Schale umfassende Lasche auf, die mit einer Lagerplatte verbunden ist, wobei der Lagerbock durch die Lasche und die Lagerplatte mit dem Wagenkasten verbindbar ist. Durch die Lasche in Verbindung mit der Lagerplatte wird die Schale aus einem Elastomer vorgespannt gehalten, so dass das Maß der elastischen Verschwenkbarkeit in vertikaler Richtung durch die Größe der Vorspannkraft einstellbar ist.

Nach einem weiteren besonderen Merkmal der Erfindung ist vorgesehen, dass der Arm mindestens ein Gelenk mit einer im Einbauzustand vertikalen Gelenkachse aufweist. Das heißt, dass der Arm zwei Armglieder besitzt, wodurch erreicht wird, dass der Arm auch in horizontaler Richtung in seiner Länge veränderbar ist. Dies vor folgendem Hintergrund:
Wird lediglich ein Arm verwandt und wird der Arm in der Mittellängsachse des Fahrzeugs an dem Wagenkasten des einen Fahrzeugs angeordnet, so ändert sich bei Kurvenfahrten des Fahrzeugs der Abstand zwischen den beiden Fahrzeugen im Wesentlichen nicht. Minimale Änderungen hinsichtlich der Länge auf Grund von Nick- oder Wankbewegungen werden durch das Gummi-Metall-Lager aufgenommen. Es hat sich allerdings herausgestellt, dass beim Kupplungsvorgang durchaus die Möglichkeit einer gewissen Längenänderung von Vorteil ist, wenn die beiden miteinander zu kuppelnden Fahrzeuge einander so weit nähern, dass der Arm gestaucht würde. Durch einen Arm mit zwei Armgliedern, die durch eine vertikale Gelenkachse miteinander verbunden sind, wird nun die Möglichkeit eröffnet, dass der Arm zur Verkürzung seiner Länge seitlich ausweichen kann. Dies ist insbesondere auch dann von Vorteil, wenn nicht lediglich ein Arm zur horizontalen Ausrichtung des Balges vorgesehen, sondern zwei oder mehr Arme, wobei bei beispielsweise vier Armen im Bereich einer jeden Ecke ein solcher Arm vorgesehen ist. Insbesondere bei Kurvenfahrten ist dann erforderlich, dass sich der jeweilige Arm verlängern aber auch verkürzen können muss.

Um nun sicherzustellen, dass beim Kupplungsvorgang ein solcher mit zwei Armgliedern versehener Arm die erforderliche Steifigkeit aufweist, ist der Arm in horizontaler Richtung vorgespannt. Das bedeutet, dass der Arm eine gewisse Steifigkeit aufweist, wobei er bei entsprechender Krafteinwirkung durchaus in der Lage ist, ohne Zerstörung anderer Bauteile dieser Krafteinwirkung durch Ausknicken nachzugeben.
In diesem Zusammenhang ist vorgesehen, dass die beiden Armglieder endseitig jeweils ein Gelenk mit im Einbauzustand vertikaler Gelenkachse aufweisen, wobei die zumindest zwei vertikal ausgerichteten Gelenkachsen des Armes ebenfalls als Gummi-Metall-Lager ausgebildet sind, wie dies oben beschrieben wurde. Das heißt, die beiden Arme sind durch zwei Lager miteinander verbunden, wie sie bereits aus der Anlenkung des Armes an dem Fahrzeugkasten bekannt sind. Der einzige Unterschied ist der Einbauzustand dieser beiden miteinander verbundenen Lager relativ zu dem Lagerbock, der am Wagenkasten befestigt ist. Denn die Lager an den beiden Armgliedern sind um 90° Grad gegenüber dem Lagerbock verdreht. Im Einzelnen ist hierbei weiterhin vorgesehen, dass jeweils die die Schale aus einem Elastomer umfassende Lasche mit einer Lagerplatte verbunden ist, wobei die beiden Lagerplatten eines jedes Lagers wiederum miteinander verbunden sind.

Nach einem weiteren Merkmal der Erfindung weist der Arm an seinem freien Ende einen Auflaufschlitten auf, wobei der Wagenkasten des anderen Fahrzeugs eine Auflauframpe für den Schlitten aufweist, so dass sich der Auflaufschlitten auf der Rampe abstützt. Diese Auflauframpe in Verbindung mit dem Schlitten dient zum einen dazu, während der Verbindung der beiden Fahrzeuge miteinander den Arm zu entlasten, sie dient allerdings auch dazu, den Balg beim Kupplungsvorgang derart in der Höhe auszurichten, dass sichergestellt ist, dass die einzelnen Kuppelglieder sowohl am Wagenkasten als auch an der Stirnseite des Kuppelrahmens des Balges ineinander greifen können. Vorzugsweise besitzt der Schlitten eine Rolle, um den Auflauf des Schlittens auf die Rampe zu erleichtern.

Des Weiteren ist vorgesehen, dass die Übergangsbrücke zwei einander überlappende Bodenbleche umfasst. Wie bereits an anderer Stelle ausgeführt, besitzt der Balg stirnseitig einen Kuppelrahmen zur Kupplung mit dem anderen Wagenkasten, wobei der Kuppelrahmen und korrespondierend der Wagenkasten Zentrier- und Verschlussmittel für den eigentlichen Kupplungsvorgang aufweist.

Anhand der Zeichnungen wird die Erfindung nachstehend beispielhaft näher erläutert.
- Figur 1: zeigt den Übergang in einer Seitenansicht;
- Figur 2: zeigt eine Ansicht von oben;
- Figur 3: zeigt eine Ansicht auf den Kuppelrahmen des Balges gemäß der Linie III - III aus Figur 1;
- Figur 4: zeigt den Arm in einer Draufsicht gemäß Figur 2 in vergrößerter Darstellung;
- Figur 5: zeigt eine Seitenansicht auf den Arm gemäß der Darstellung in Figur 1.

Der insgesamt mit 1 bezeichnete Übergang besitzt den Balg 10 und die Übergangsbrücke 20. Die Übergangsbrücke 20, die durch die beiden Bodenbleche 21 und 22 gebildet wird, die einander überlappen, befindet sich innerhalb des Balges 10.

Der Balg 10 weist darüber hinaus den Kuppelrahmen 11 auf, wie er sich insbesondere aus Figur 3 ergibt. Der Kuppelrahmen 11 besitzt entsprechende Kuppelglieder 12 in Form von Zapfen 13 und Bolzen 15 zur Zentrierung des Kuppelrahmens an der Stirnseite des Fahrzeugkastens sowie entsprechende Verschlussmittel 16 in Form von Hebeln, die eine Verriegelung des Kuppelrahmens mit der Stirnseite des Wagenkastens ermöglichen.

Gegenstand der Erfindung ist die Ausbildung und Anordnung der Arme 40, 50 am Wagenkasten des einen Fahrzeugs 2 (Figur 1). Das andere gegenüberliegende Fahrzeug zur Aufnahme des Kuppelrahmens 11 ist schematisch mit 3 angedeutet. Der Arm 40 unterscheidet sich von dem Arm 50, der oberhalb des Balges angeordnet ist, allein dadurch, dass der Arm 40 einen Schlitten mit einer Rolle zum Auflauf auf der Auflauframpe 6 zeigt. Der Arm 50 hingegen besitzt einen Halter 51, mit dem dieser den Balg im Bereich des Kuppelrahmens 11 aufnimmt. Hieraus wird deutlich, dass zum einen die Arme 50 den Balg von oben halten und sich darüber hinaus der Balg unten auf dem Arm 40 abstützt. Die Ausbildung der Arme 40 und 50 ist ansonsten gleich gehalten, wobei im Folgenden lediglich der Arm 40 näher beschrieben wird. Der Arm 40 besitzt die beiden Armglieder 41 und 45. Die beiden Armglieder 41 und 45 sind durch die beiden Gelenke 42 und 46 miteinander verbunden. Diese Metall-Gummi-Lager 42 und 46 umfassen jeweils eine Lasche 43 und 47, wobei durch die Lasche 43 und 47 jeweils eine Schale 44 und 48 aus einem Elastomerwerkstoff aufgenommen wird. Die Schale 44, 48 weist eine Achse 44a, 48a auf, die mit der Elastomerschale durch Vulkanisation verbunden ist. Zur Verbindung der beiden Lager 42, 46 besitzen die beiden Laschen 43, 74 jeweils eine Lagerplatte 43a, 47a, durch die die beiden Gelenke 42, 46 schlussendlich durch Schrauben verbunden sind. Die Laschen 43, 46 sorgen darüber hinaus für eine gewisse Vorspannung der Lagerschale 44, 48 aus Elastomerwerkstoff. Hieraus wird deutlich, dass durch die Wahl der Größe der Lasche und damit u. a. durch die Wahl der Größe des zur Verfügung stehenden Raumes zur Aufnahme der Schale 44, 48 schlussendlich die Kraft einstellbar ist, mit der die beiden Armglieder 41, 45 relativ zueinander verschwenkbar sind. Schließlich ist die Kraft aber auch abhängig von den mechanischen Eigenschaften des Elastomerwerkstoffes. Die Anbindung des Armes 40 an den Wagenkasten des einen Fahrzeugs 2 erfolgt durch den mit 60 bezeichneten Lagerbock. Dieser Lagerbock 60 ist ganz ähnlich ausgebildet wie die Lager 42, 46. Dies insofern, als auch dieser Lagerbock 60 eine Schale 61 aus einem Elastomermaterial aufweist, die von einer Manschette 63 umgeben ist, wobei die Manschette eine Lagerplatte 63a besitzt, mit der der Lagerbock schlussendlich durch entsprechende Schrauben an dem Wagenkasten des einen Fahrzeugs befestigbar ist.

Der Lagerbock 60 nimmt eine Achse 62 auf, wobei die Achse 62 durch die Elastomerschale 61 unverdrehbar gehalten ist. Die Verbindung zwischen der Elastomerschale 61 und der Achse 62 erfolgt durch Vulkanisation, wobei zusätzlich die Achse zur besseren Verbindung mit der Schale auch als Vielkant ausgebildet sein kann. Zur besseren Übertragung der Kraft des Armes 40 auf die Achse 62 ist das Armglied 45 durch den Armstumpf 66 formschlüssig, insbesondere durch eine Schiene 67 und der Achse 62, verbunden, wie sich dies insbesondere in Anbetracht der Figur 5 ergibt. Der Armstumpf 66 wiederum ist mit dem Armglied 45 ebenfalls durch ein Gelenk 69 verbunden. Am gegenüberliegenden Ende ist ebenfalls das Armglied 41 durch ein Gelenk 70 mit einem Halter 71 für den Schlitten gekoppelt, wobei der Halter 71 durch ein horizontal verlaufendes Gelenkglied 76 mit dem Gelenk 70 in Verbindung steht.

Die Funktionsweise des Armes stellt sich demzufolge kurz wie folgt dar:

Der insgesamt mit 40 bezeichnete Arm besitzt die beiden Armglieder 41 und 45, die in einem bestimmten Winkel zueinander stehen. Durch die beiden Gelenke 42 und 46 sind die beiden Armglieder 41, 45 relativ zueinander elastisch festlegbar, wobei die Kraft, mit welcher die beiden Armglieder relativ zueinander beweglich sind, zum einen dadurch bestimmt ist, welches Elastomermaterial als Schale 44, 48 zum Einsatz kommt und mit welcher Kraft durch die Lasche 43, 47 die Schale vorgespannt ist. Gleiches gilt in ähnlicher Weise für den Lagerbock 60, der dafür sorgt, dass der Arm in im Wesentlichen horizontaler Lager verbleibt. Für den Kupplungsvorgang läuft nun der Schlitten 80 mit der Rolle 81 auf die Auffahrrampe 96 auf, wodurch sichergestellt ist, dass der Kuppelrahmen 11 in eine Position gebracht wird, die eine Kupplung mit den entsprechenden Konterelementen an der Stirnseite des Wagenkastens des anderen Fahrzeugs 3 erlaubt.

Wie bereits an anderer Stelle erläutert, ist die Ausbildung des Armes 50 bis auf den Schlitten 80 gleich mit dem Arm 40.

## Patentansprüche

1. Übergang (1) zwischen zwei gelenkig miteinander verbundenen Fahrzeugen (2, 3), umfassend einen Balg (10) oder ein Balgteil sowie eine Übergangsbrücke (20) mit mindestens einem sich parallel zur Balglängsachse erstreckenden Arm (40, 50), wobei der Arm (40, 50) mit seinem Ende in vertikaler Richtung elastisch schwenkbar an dem Wagenkasten (2, 3) des einen Fahrzeugs befestigbar ist,
**dadurch gekennzeichnet**
**dass** das andere Ende des Armes (40, 50) den Balg (10) in etwa in einer horizontalen Ausrichtung hält,
**dass** der Arm (40) zwei Armglieder (41, 45) umfasst, die endseitig jeweils ein Gelenk (42, 46) mit im Einbauzustand vertikaler Gelenkachse (44a, 48a) aufweisen,
**dass** zumindest zwei der vertikal ausgerichteten Gelenkachsen (44a, 48a) des Armes (40) als Gummi-Metall-Lager ausgebildet sind.

2. Übergang nach Anspruch 1,
**dadurch gekennzeichnet,**
**dass** zur elastisch schwenkbaren Aufnahme des Armes (40) ein am Wagenkasten angeordneter Lagerbock (60) vorgesehen ist, wobei der Lagerbock (60) eine umlaufende Schale (61) aus elastischem Material aufweist, wobei die Schale (61) ein Auge zur Aufnahme einer horizontal verlaufenden Achse (62) aufweist, wobei die Achse (62) in dem Auge der Schale (61) unverdrehbar befestigt ist.

3. Übergang nach einem der voranstehenden Ansprüche,
**dadurch gekennzeichnet,**
**dass** die Schale (61) einen Elastomerwerkstoff aufweist, wobei die Schale auf der Achse (62) aufvulkanisiert ist.

4. Übergang nach einem der voranstehenden Ansprüche,
**dadurch gekennzeichnet,**
**dass** der Lagerbock (60) eine die Schale (61) umfassende Lasche (63) aufweist, die mit einer Lagerplatte (63a) verbunden ist, wobei der Lagerbock (60) durch die Lasche (63) und die Lagerplatte (63a) mit dem Wagenkasten verbindbar ist.

5. Übergang nach einem der voranstehenden Ansprüche,
**dadurch gekennzeichnet,**
**dass** der Arm (40) mindestens ein Gelenk mit einer im Einbauzustand vertikalen Gelenkachse aufweist.

6. Übergang nach einem der voranstehenden Ansprüche,
**dadurch gekennzeichnet,**
**dass** der Arm (40) in horizontaler Richtung vorgespannt ist.

7. Übergang nach einem der voranstehenden Ansprüche,
**dadurch gekennzeichnet,**
**dass** der Arm (40) an seinem freien Ende einen Auflaufschlitten (80) aufweist, wobei der Wagenkasten des anderen Fahrzeugs eine Auflauframpe (6) für den Schlitten (80) aufweist, wobei sich auf den Auflaufschlitten (80) der Übergang abstützt.

8. Übergang nach einem der voranstehenden Ansprüche,
**dadurch gekennzeichnet,**
**dass** der Schlitten (80) eine Rolle (81) aufweist.

9. Übergang nach einem der voranstehenden Ansprüche,
**dadurch gekennzeichnet,**
**dass** die Übergangsbrücke (20) zwei einander überlappende Bodenbleche (21, 22) umfasst.

10. Übergang nach einem der voranstehenden Ansprüche,
**dadurch gekennzeichnet,**
**dass** der Balg stirnseitig einen Kuppelrahmen (11) zur Kupplung mit einem anderen Wagenkasten oder Kuppelrahmen aufweist, wobei der Kuppelrahmen und korrespondierend hierzu der Wagen oder der andere Kuppelrahmen Zentrier- und Verschlussmittel (13, 15) aufweisen.

## Claims

1. A connection (1) between two hinge-linked vehicles (2, 3), incorporating a bellows (10) or a bellows part as well as a connection gangway (20) with at least one arm (40, 50) extending parallel to the longitudinal axis of the bellows, said arm (40, 50) being adapted to be fastened at its end to the car body (2, 3) of the one vehicle for elastic pivotal movement in the vertical direction,
**characterized in**
**that** the other end of the arm (40, 50) retains the bellows (10) approximately in a horizontal direction,
**that** the arm (40) incorporates two arm members (41, 45) each of which comprises at its end a joint (42, 46) with a vertical joint axle (44a, 48a) in the mounted condition,
**that** at least two of the vertically oriented joint axles (44a, 48a) of the arm (40) are configured to be rubber-metal bearings.

2. The connection as set forth in claim 1,
**characterized in**
**that** a bearing block (60), which is arranged on the car body, is provided for elastic pivotal reception of the arm (40), said bearing block (60) comprising a circumferential shell (61) made from elastic material, said shell (61) comprising an eye for receiving a horizontally extending axle (62), said axle (62) being non-rotatably fastened in the eye of the shell (61).

3. The connection as set forth in any one of the previous claims,
**characterized in**
**that** the shell (61) comprises an elastomer material, said shell being vulcanized to the axle (62).

4. The connection as set forth in any one of the previous claims,
**characterized in**
**that** the bearing block (60) comprises a strap (63) that encompasses the shell (61) and that is connected to a bearing plate (63a), said bearing block (60) being adapted to be connected to the car body through the strap (63) and through the bearing plate (63a).

5. The connection as set forth in any one of the previous claims,
**characterized in**
**that** the arm (40) comprises at least one joint with a vertical joint axle in the mounted condition.

6. The connection as set forth in any one of the previous claims,
**characterized in**
**that** the arm (40) is biased in the horizontal direction.

7. The connection as set forth in any one of the previous claims,
**characterized in**
**that** the arm (40) comprises an abutment slide (80) at its free end, the car body of the other vehicle comprising an abutment ramp (6) for said slide (80), the connection abutting the abutment slide (80).

8. The connection as set forth in any one of the previous claims,
**characterized in**
**that** the slide (80) comprises a roll (81).

9. The connection as set forth in any one of the previous claims,
**characterized in**
**that** the connection gangway (20) incorporates two overlapping floor metal sheets (21, 22).

10. The connection as set forth in any one of the previous claims,
**characterized in**
**that** the bellows comprises at its end side a coupling frame (11) for coupling to another car body or coupling frame, said coupling frame and correspondingly the car or other coupling frames comprising centering and closing means (13, 15).

## Revendications

1. Intercirculation (1) entre deux véhicules (2, 3) articulés, du type comprenant un soufflet (10) ou une partie de soufflet ainsi qu'une passerelle d'intercirculation (20), avec au moins un bras (40, 50) s'étendant parallèlement à l'axe longitudinal du soufflet, le bras (40, 50) étant apte à être fixé par son extrémité, mobile en pivotement élastique suivant la direction verticale, sur la caisse (2, 3) de l'un des véhicules,
**caractérisée en ce**
**que** l'autre extrémité du bras (40, 50) retient le soufflet (10) à peu près dans une orientation horizontale,
**que** le bras (40) comprend deux membres (41, 45) qui comprennent à leur extrémité respective une articulation (42, 46) avec un axe d'articulation vertical (44a, 48a) à l'état monté,
**qu'**au moins deux des axes d'articulation (44a, 48a) du bras (40), qui sont orientés verticalement, sont réalisés sous forme de palier en caoutchouc-métal.

2. Intercirculation selon la revendication 1,
**caractérisée en ce**
**qu'**un support de palier (60) disposé sur la caisse pour recevoir, mobile en pivotement élastique, le bras (40) est prévu, le support de palier (60) comportant un coussinet (61) circonférentiel en matériau élastique, le coussinet (61) comportant un oeil destiné à recevoir un axe (62) s'étendant horizontalement, ledit axe (62) étant fixé, immobile en rotation, dans l'oeil du coussinet (61).

3. Intercirculation selon l'une quelconque des revendications précédentes,
**caractérisée en ce**
**que** le coussinet (61) comporte un matériau élastomère, le coussinet étant vulcanisé sur l'axe (62).

4. Intercirculation selon l'une quelconque des revendications précédentes,
**caractérisée en ce**
**que** le support de palier (60) comporte une éclisse (63) qui entoure le coussinet (61) et qui est reliée à une plaque de palier (63a), le support de palier (60) étant apte à être relié à la caisse par l'éclisse (63) et par la plaque de palier (63a).

5. Intercirculation selon l'une quelconque des revendications précédentes,
**caractérisée en ce**
**que** le bras (40) comporte au moins une articulation avec un axe d'articulation vertical à l'état monté.

6. Intercirculation selon l'une quelconque des revendications précédentes,
**caractérisée en ce**
**que** le bras (40) est précontraint suivant la direction horizontale.

7. Intercirculation selon l'une quelconque des revendications précédentes,
**caractérisée en ce**
**que** le bras (40) comporte un chariot de butée (80) à son extrémité libre, la caisse de l'autre véhicule comportant une rampe de butée (6) pour le chariot (80), l'intercirculation s'appuyant sur le chariot de butée (80).

8. Intercirculation selon l'une quelconque des revendications précédentes,
**caractérisée en ce**
**que** le chariot (80) comporte un galet (81).

9. Intercirculation selon l'une quelconque des revendications précédentes,
**caractérisée en ce**
**que** la passerelle d'intercirculation (20) comprend deux tôles de plancher (21, 22) se chevauchant.

10. lntercirculation selon l'une quelconque des revendications précédentes,
**caractérisée en ce**
**que** le soufflet comporte sur sa face d'extrémité un cadre de couplage (11) destiné au couplage avec une autre caisse ou cadre de couplage, le cadre de couplage et, de manière correspondante, la voiture ou l'autre cadre de couplage, comportant des moyens de centrage et de fermeture (13, 15).
